# EUROPÄISCHE PATENTSCHRIFT

(11) **EP 0 065 117 B1**
(45) Veröffentlichungstag und Bekanntmachung des Hinweises auf die Patenterteilung: **13.01.1988**
(21) Anmeldenummer: 82103361.0
(22) Anmeldetag: 21.04.1982
(51) Int. Cl.: B67D 5/372

(54) **Zapfhahn mit automatischer Abschaltung**
Automatically closing tap
Soupape de remplissage se fermant automatiquement

(30) Priorität: 05.05.1981 DE 3117669
(43) Veröffentlichungstag der Anmeldung: 24.11.1982
(73) Patentinhaber: BASF Aktiengesellschaft, 67063 Ludwigshafen (DE)
(72) Erfinder: Romberg, Helmut, Dr. Ing., D-6702 Bad Duerkheim (DE); Koerner, Horst, D-6737 Boehl-Iggelheim (DE)

(56) Entgegenhaltungen:
- DE-A- 2 551 994
- US-A- 2 209 219
- US-A- 2 745 585

## Beschreibung

Die Erfindung betrifft einen Zapfhahn zum Einfüllen von Flüssigkeiten in Behälter mit automatischem Beenden des Zapfens nach deren Füllung, bestehend aus einem Hahnkörper, der mit einem Einlaß- und einem Auslaßstutzen ausgestattet ist, einem im Hahnkörper angeordeten und mittels eines Abzugshebels betätigbaren, in Schließrichtung belasteten Ventil zur Steuerung des Flüssigkeitsstromes vom Einlaß zum Auslaß, einer im Hahnkörper angeordneten Schalteinrichtung, die von dem an der Mündung des Auslaßstutzens herrschenden Druck gesteuert wird und ein vom Arbeitsdruck beaufschlagtes Antriebsorgan enthält, das mit einem zwischen Abzugshebel und Ventil befindlichen, federbelasteten, das Ventil in Offenstellung arretierenden Verbindungselement gekoppelt ist, das von dem Antriebsorgan in eine das Ventil freigebende Stellung bewegt werden kann.

In der DE-OS 2641 049 ist eine Einfüllvorrichtung beschrieben, die im wesentlichen aus einem von Hand betätigbaren Durchflußventil und einer unterdruckgesteuerten Schließeinrichtung, durch die das Ventil selbsttätig geschlossen wird, wenn der Behälter oder Tank gefüllt ist, besteht. Die Schließeinrichtung weist eine Membran auf, die eine Druckkammer abschließt und die kammerseitig über einen Druckkanal dem durch die Flüssigkeitsströmung im Ventil erzeugten Unterdruck ausgesetzt ist, während sie auf der anderen Seite mit einem den Abzugshebel und das Ventil lösbar unter Federspannung verbindenden Element gekoppelt ist. Von der Druckkammer führt ein weiterer Druckkanal bis neben die Mündung des Einfüllstutzens. Dadurch wird der Unterdruck an der Membran erst wirksam, wenn der Flüssigkeitsspiegel im Behälter die Mündung und damit den Druckkanal verschließt. Die an der Membran angreifende Kraft des Unterdrucks überwindet die Federspannung, so daß das Verbindungselement aus der Arretierung gelöst wird. Der ebenfalls unter Federspannung stehende Ventilkörper geht dann in die Schließstellung.

Einrichtungen dieser Art arbeiten nur einwandfrei, wenn die zur Erzeugung eines ausreichenden Unterdrucks notwendige Strömungsgeschwindigkeit im Ventil relativ hoch ist. Für die bekannten Zapfpistolen an Tankstellen ist hierfür ein Benzindruck von etwa 4 bar vorgesehen. Zum Abfüllen explosiver bzw. leicht brennbarer Flüssigkeiten, wie Lösungsmittel, in Industriebetrieben sind hohe Strömungsgeschwindigkeiten wegen der damit verbundenen statischen Aufladung nicht zulässig. Die über den Druckkanal in die Flüssigkeit eingesaugte Luft stellt ebenfalls ein Sicherheitsrisiko dar. Ferner ist damit eine erhöhte, die Umwelt und das Bedienungspersonal belastende Lösungsmitteldampfemission verbunden.

Aus der US-A-2 209 219 ist ein Zapfhahn der eingangs genannten Art bekannt, bei dem eine bei Erreichen des Füllstandes das Beenden des Zapfvorganges bewirkende Schalteinrichtung einen Arbeitszylinder enthält, dessen Kolben mit einem federbelasteten, das Durchflußventil in Offenstellung arretierenden Verbindungselement verbunden ist. Der Arbeitszylinder ist einerseits an eine Zuführungsleitung für Druckluft und andererseits an einen Druckkanal angeschlossen, der über ein im Mündungsbereich des Einfüllstutzens angeordnetes Ventil in die Atmosphäre geführt ist. Dieses Ventil wird bei Erreichen des Füllstandes vom Füllmedium geschlossen, so daß sich im Druckkanal und damit im Arbeitszylinder ein Druck der die Schalteinrichtung durchströmenden Luft aufbaut, durch den der Kolben in die das Verbindungselement auslösende und dadurch das Durchflußventil schließende Stellung gebracht wird.

Die während des Zapfvorganges durch die vorstehend beschriebenen Leitungen und Einbauten strömende Luft muß in Druck und Volumenstrom genau eingestellt und konstant gehalten werden, um einerseits ein zuverlässiges und schnelles Auslösen des Zapfventils durch den Kolben zu gewährleisten und andererseits bei variierenden Strömungsverhältnissen ein Fehlauslösen infolge der Druckverluste in der langen, Strömungshindernisse aufweisenden Leitung zu vermeiden. Dies erschwert die Handhabung des Zapfhahns. Außerdem sind wegen der dadurch begrenzten Betriebsgrößen keine beliebigen Stellkräfte bei der Schalteinrichtung möglich. Ferner ist von Nachteil, daß der Füllstutzen wegen des Einbaus des Ventils für den Druckkanal im Mündungsbereich keine kleinen Baugrößen erlaubt.

Die der Erfindung zugrundeliegende Aufgabe besteht daher darin, die Schalteinrichtung des Zapfhahns so auszubilden, daß einerseits in Abhängigkeit des an der Mündung des Auslaßstutzens herrschenden Druckes ein beliebig wählbarer Arbeitsdruck zum zuverlässigen und schnellen Auslösen des in der Offenstellung arretierten Ventils schaltbar ist und andererseits ein von Fehlauslösungen freier Zapfbetrieb gewährleistet ist.

Die Lösung der Aufgabe besteht darin, daß die Schalteinrichtung ein pneumatisches Relais aufweist, welches steuerdruckseitig mit einem Druckkanal und arbeitsdruckseitig mit dem pneumatischen Antriebsorgan verbunden ist, und daß der Auslaßstutzen als Doppelmantelrohr ausgebildet ist, dessen Ringraum als mit dem pneumatischen Relais verbundener Druckkanal dient.

Weitere Vorteile der Erfindung ergeben sich aus einem anhand der Zeichnung nachfolgend beschriebenen Ausführungsbeispiel.

Die Zeichnung zeigt einen Zapfhahn, der aus einem Hahnkörper 1 mit einem Einlaßstutzen 2 und einem Auslaßstutzen 3 besteht. Der Einlaß ist zum Anschluß einer Zuleitung, insbesondere einer Schlauchleitung, mit üblichen Einrichtungen 4 ausgestattet. Der Flüssigkeitsstrom vom Einlaßzum Auslaßstutzen wird durch ein Ventil 5 gesteuert, dessen Ventilkörper 6 mit seiner Dichtung 7 durch eine Druckfeder 8 gegen den Ventilsitz 9 gedrückt wird. Zum Betätigen des Ventils ist der Ventilkörper über ein Gestänge 10 und Gelenke 11 mit einem Abzugshebel verbunden. Das Gestänge besteht aus einem am Ventilkörper befestigten Führungsrohr 13 und einem über die Gelenke mit dem Abzugshebel verbundenen Zugstab 14, der im Führungsrohr verschiebbar ist. Führungsrohr und Zugstab sind mit deckungsgleichen, quer zur Längsachse gerichteten Aussparungen 15 versehen, in die als Verbindungselement zwei Stifte 16 mittels eines Antriebsorgans gegen eine Druckfeder 17 gedrückt werden, so daß die Bewegungen des Abzugshebels auf den Ventilkörper übertragen werden. Die Stifte sind in einer Halterung 18 befestigt, die ebenfalls quer zur Längsachse verschiebbar und an der in einer Vertiefung 19 des Hahnkörpers 1 ruhenden Druckfeder 17 abgestützt ist. Die Halterung besteht aus einem U-förmigen Teil mit Bohrungen in den U-Schenkeln zur Aufnahme der Stifte, wobei der Rücken des Teils mit einer eine Druckkammer 20 abschließenden Membran 21, die zusammen das Antriebsorgan für die Verschiebebewegungen bilden, verbunden ist.

Über eine Druckleitung 27 besteht eine Verbindung zwischen der Druckkammer und einem pneumatischen Relais 22 als Schaltorgan, dessen Eingang an einen bis zur Mündung 23 des Auslaßstutzens 3 reichenden Druckkanal 24 angeschlossen ist. Um den Auslaßstutzen ist in sehr geringem Abstand, etwa 0,1 mm, konzentrisch ein am Hahnkörper 1 befestigtes, weiteres Rohr 25 angeordnet, so daß der Ringraum des so entstehenden Doppelmantelrohres den Druckkanal 24 bildet. Als Verbindung zwischen Relais und Druckkanal, der mündungsseitig offen und am Hahnkörper abgedichtet ist, dient zweckmäßig eine Schlauchkapillare 26, die über eine Bohrung am Rohr 25 angeschlossen ist.

Während des Zapfbetriebs ist die Membran 21 vom Relais 22 über die Druckleitung mit Druckluft beaufschlagt, so daß die Stifte 16 gegen die Feder 17 in den Aussparungen 15 des Gestänges 10 gehalten werden. Übersteigt der Flüssigkeitsspiegel im zu füllenden Behälter die Mündung 23 des Auslaßstutzens 3, wird die Luft im Druckkanal 24 durch die Flüssigkeit leicht komprimiert. Infolge des sehr geringen Volumens des den Druckkanal bildenden Ringraumes und der Schlauchkapillare ist damit eine Druckerhöhung verbunden, die ausreicht, das pneumatische Relais 22 umzuschalten. Zur Verstärkung dieser Druckerhöhung ist der Ringspalt an der Mündung 23 erweitert. Nach dem Umschalten steht die Membran 21 nicht mehr unter Druck, so daß die an der Halterung 18 angreifende Druckfeder 17 die Stifte 16 aus den Aussparungen 15 schieben kann. Die Verbindung zwischen Führungsrohr 13 und Zugstab 14 ist dadurch gelöst. Die am Ventilkörper 6 angreifende Feder 8 kann diesen jetzt auf den Ventilsitz 9 pressen, wonach sich das Ventil in der Schließstellung befindet.

Wird die Mündung 23 des Auslaßstutzens 3 wieder frei, so schaltet das Relais 22 infolge des Druckabfalls zurück. Die Membran steht danach wieder unter Druck, so daß die Stifte 16 gegen das Gestänge 10 gedrückt werden und nach Zurückschieben des Zugstabes 14 durch den Abzugshebel 12 in die Schließstellung wieder in die Aussparungen 15 einrasten können. Das Ventil ist dann wieder betätigbar.

Eine in der Zeichnung nicht dargestellte Weiterbildung des vorstehend beschriebenen Zapfhahns besteht darin, daß der Druckkanal 24 über einen seitlichen Nippel und eine Verbindungsleitung an eine Gasdruckquelle, z. B. Luft oder Stickstoff, angeschlossen ist. Das an der Mündung 23 des Auslaßstutzens 3 in sehr geringer Menge ständig ausströmende Gas hält den Ringspalt von irgendwelchen Ablagerungen, beispielsweise Kristallisationsprodukten, und von Resten der Zapfflüssigkeit frei. Taucht nun die Mündung in die Zapfflüssigkeit ein, erhöht sich der Strömungswiderstand am Ringspalt und damit der Druck im Druckkanal. Das pneumatische Relais 22, das zweckmäßig direkt mit dem Drucksystem verbunden ist, beispielsweise durch einen Bypass, spricht auf die Druckerhöhung an und bewirkt das Schließen des Ventils wie bereits geschildert. Wenn sich der Ringspalt wieder außerhalb der Flüssigkeit befindet, fällt der Staudruck im Kanal 24 ab, so daß die Schalteinrichtung 22, 21 das Ventil wieder in den betätigbaren Zustand bringt.

Bezüglich der über den Einlaßstutzen in den Hahnkörper 1 einfließenden Flüssigkeit hat es sich als vorteilhaft erwiesen, die Abdichtung der Gehäusedurchführung des Führungsrohrs 13 durch einen Faltenbalg 36 vorzunehmen, der einerseits um die Durchführung und andererseits am Ventilkörper 6 befestigt ist. Eine Stopfbuchse als Dichtelement ist wegen der hohen Reibung mit dem Rohr für ein zuverlässiges Schließen des Ventils nicht geeignet.

Zur Absaugung der beim Abfüllen frei werdenden Lösungsmitteldämpfe dient der Abluftkanal 37.

## Patentansprüche

1. Zapfhahn zum Einfüllen von Flüssigkeiten in Behälter mit automatischem Beenden des Zapfens nach deren Füllung, bestehend aus einem Hahnkörper (1), der mit einem Einlaß- und einem Auslaßstutzen (2, 3) ausgestattet ist, einem im Hahnkörper angeordneten und mittels eines Abzugshebels betätigbaren, in Schließrichtung belasteten Ventil (5) zur Steuerung des Flüssigkeitsstromes vom Einlaß zum Auslaß, einer im Hahnkörper angeordneten Schalteinrichtung, die von dem an der Mündung des Auslaßstutzens herrschenden Druck gesteuert wird und ein vom Arbeitsdruck beaufschlagtes Antriebsorgan (21) enthält, das mit einem zwischen Abzugshebel und Ventil (5) befindlichen, federbelasteten, das Ventil in Offenstellung arretierenden Verbindungselement (16) gekoppelt ist, das von dem Antriebsorgan in eine das Ventil freigebende Stellung bewegt werden kann, dadurch gekennzeichnet, daß die Schalteinrichtung ein pneumatisches Relais (22) aufweist, welches steuerdruckseitig mit einem Druckkanal (24) und arbeitsdruckseitig mit dem pneumatischen Antriebsorgan (21) verbunden ist, und daß der Auslaßstutzen (3) als Doppelmantelrohr ausgebildet ist, dessen Ringraum als mit dem pneumatischen Relais (22) verbundener Druckkanal (24) dient.

2. Zapfhahn nach Anspruch 1, dadurch gekennzeichnet, daß der Druckkanal (24) an eine Gasdruckquelle angeschlossen ist.

## Claims

1. A nozzle for filling containers with liquid, with automatic termination of delivery when they are filled, comprising a nozzle body (1) which is equipped with an inlet tube and an outlet tube (2,3), a valve (5), which is located in the nozzle body and can be operated by means of a delivery lever, and is loaded in the closing direction, for controlling the flow of liquid from the inlet to the outlet, and a switching device which is located in the nozzle body and is controlled by the pressure prevailing at the orifice of the outlet tube and contains a drive member (21) which is acted upon by the working pressure and is coupled to a spring-loaded connecting element (16) which is located between the delivery lever and the valve (5), arrests the valve in the open position and can be moved by the drive member into a position which releases the valve, wherein the switching device has a pneumatic relay (22), which is connected on the control pressure side to a pressure channel (24) and on the working pressure side to the pneumatic drive member (21) and wherein the outlet tube (3) is constructed as a double-walled tube whose annular space serves as a pressure channel (24), which is connected to the pneumatic relay (22).

2. A nozzle as claimed in claim 1, wherein the pressure channel (24) is connected to a source of gas pressure.

## Revendications

1. Robinet de soutirage pour la distribution de liquides dans des récipients, qui se ferme automatiquement dès le remplissage de ceux-ci, comprenant un corps de robinet (1), pourvu d'un ajutage d'entrée (2) et d'un ajutage de sortie (3), une soupape (5) disposée dans le corps du robinet et soumise à une charge dans la direction de fermeture, qui peut être actionnée à l'aide d'un levier d'ouverture et est destinée à régler l'écoulement du liquide de l'entrée à la sortie, un dispositif de commande, disposé dans le corps du robinet, qui est commandé par la pression régnant à la sortie de l'ajutage de sortie et contient un organe de commande (21), qui est soumis à la pression de travail (de service) et couplé avec un élément de liaison (16), disposé entre le levier d'ouverture et la soupape (5), qui est soumis à l'action d'un ressort et bloque la soupape en position ouverte, mais peut être amené par l'organe de commande dans un position libérant la soupape, caractérisé en ce que le dispositif de commande comprend un relais pneumatique (22), connecté du côté pression de commande à un canal de pression (24) et du côté pression de travail à l'organe de commande pneumatique (21) et que l'ajutage de sortie (3) est réalisé sous forme d'un tube à double enveloppe, dont l'espace circulaire sert de canal de pression (24) relié au relais pneumatique (22).

2. Robinet de soutirage suivant la revendication 1, caractérisé en ce que le canal de pression (24) est connecté à une source de gaz comprimé.
